# EUROPÄISCHE PATENTSCHRIFT

(11) **EP 0 750 320 B1**
(45) Veröffentlichungstag und Bekanntmachung des Hinweises auf die Patenterteilung: **15.01.1997**
(21) Anmeldenummer: 95109431.7
(22) Anmeldetag: 19.06.1995
(51) Int. Cl.: H01F 27/12

(54) **Verhütung des Umwelteintrags von Transformatorenkühlflüssigkeit**
Prevention of spillages of transformer oil
Prévention de pollution par des isolants liquides de transformateurs

(43) Veröffentlichungstag der Anmeldung: 27.12.1996
(73) Patentinhaber: Bastian, Jürgen, B-1421 Ophain B.S.I. (BE); Bastian, Anne Isobel, B-1421 Ophain B.S.I. (BE)
(72) Erfinder: Bastian, Jürgen, B-1421 Ophain B.S.I. (BE); Bastian, Anne Isobel, B-1421 Ophain B.S.I. (BE)

(56) Entgegenhaltungen:
- DE-A- 2 753 002
- DATABASE WPI Section EI, Week 9522 Derwent Publications Ltd., London, GB; Class X12, AN 95-164935 & JP-A-07 086 044 (TOSHIBA) , 31.März 1995

## Beschreibung

Vorrichtung zur Schließung der Abflußöffnung einer sog. Ölauffangwanne unter im Freien aufgestellten Transformatoren, insbesondere Verteiltransformatoren, und sonstigen flüssigkeitsgefüllten spannungsführenden Geräten.

### Bisher angewendete Verfahren und/oder Vorrichtungen

Flüssigkeitsbefüllte Transformatoren und andere flüssigkeitsbefüllte elektrische Geräte und Behälter werden häufig mit einer sogenannten Ölauffangwanne versehen, die - bei Aufstellung im Freien und oft unter Zuhilfenahme eines Ölabscheiders, der die leichtere von der schwereren Flüssigkeit trennt - im Berstfall den Eintrag von Isolierflüssigkeit in die Umwelt verhindern hilft. In älteren Normen kommt Auffangwannen und Ölgruben hauptsächlich oder ausschließlich die Funktion der Verhinderung der Brandfortleitung zu, neuere Normen tragen teilweise der Doppelfunktion Rechnung, wenn auch in sehr verschiedener Form (VDE 0101/NF C 17-300). Dabei treten häufig unklare Formulierungen zutage: So wird beispielsweise in der VDE 0101 im Abschnitt 5.4.1 in der Tabelle 3 die IEC-Klassifizierung aus VDE 0532 übernommen (Klassen O, K, L), im Abschnitt 5.4.2.3 jedoch die Klasse L nicht erwähnt: "Bei Transformatoren mit Isolier- bzw. Kühlflüssigkeit (Kühlmittelart O oder K) sind Auffangwannen bzw. Sammelgruben erforderlich." Sicher soll damit nicht angedeutet werden, daß bei mit PCB/TCB, Perchlorethylen oder anderen L-Klasse Flüssigkeiten die Auffangwanne entfallen kann, die gewählte Formulierung ist jedoch unklar und verbesserungsbedürftig. Der Grund für diese Unklarheiten ist wohl die unsaubere Trennung der brandschutztechnischen von der umweltschutztechnischen Funktion von Auffangwannen usw. Ein weiteres Problem kommt hinzu: Ölabscheider werden nicht immer von den zuständigen Behörden akzeptiert. Bei Flüssigkeiten, deren Dichte bei den zu erwartenden Temperaturen diejenige von Wasser erreichen kann, ist die Wirksamkeit des auf dem Dichteunterschied beruhenden Funktionsprinzips eingeschränkt, bei Flüssigkeiten, deren Dichtekurven sich im Betriebstemperaturbereich mit derjenigen von Wasser schneiden, ist das Funktionsprinzip unwirksam. Bei Askarelen würde der Ölabscheider notwendigerweise zum Wasserabscheider.

Die Verfügbarhaltung des Volumens der Ölauffangwanne unter einem im Freien aufgestellten Transformator ist der Gegenstand des Dokuments DE-A-2 753 002. Hier wird ein sog. Leckölwächter, in Verbindung mit einem Erdungsschalter, dazu eingesetzt, die Regenwasserabflußöffnung der Auffangwanne zu schließen, um nachströmendes Öl aufzufangen. Nachteilig bei dieser Anordnung ist, neben der Voraussetzung eines Erdungsschalters, die unvermeidbare Vermischung von Öl und Wasser, sowie die Möglichkeit einer unbeabsichtigten Schließung der Öffnung bei extrem niedriger Öltemperatur, die einen Ölverlust vortäuschen kann. Unbefriedigend ist besonders die Tatsache, daß bei hoher Öltemperatur ein Ölleck erst sehr spät angezeigt wird und im ungünstigen Fall etwa ein Zehntel der Ölfüllmenge in die Umwelt gelangt sein kann, bevor die Schließvorrichtung betätigt wird.

### Schadenverhütungsrelevante Nutzung des Ausfalls oder der planmäßigen Abschaltung des Transformators bei im Transformator oder in dem ihn speisenden Netz auftretenden Fehlern

### Voraussetzungen zur o.g. Nutzung.

Die Erfindung ist spezifisch und dem flüssigkeitsbefüllten elektrischen Gerät in der Weise zugeordnet, daß sie voraussetzt, daß dieser im normalen Betriebsfall Strom führt, im Schadenfall oder im drohenden Schadenfall die Stromzufuhr jedoch entweder dauernd oder zeitweise unterbrochen wird, z.B durch sogenannte Fehlerfortschaltung oder Kurzunterbrechung, wie sie von vielen europäischen elektrischen Versorgungsunternehmen, teils sehr unterschiedlich, praktiziert wird.

Die schadenverhütungsrelevante Nutzung dieses Umstands geschieht in der folgenden Weise, wobei vorausgesetzt wird, daß ein zum Zweck der Schließung der Auffangwannenabflußöffnung eingesetztes Relais gewöhnlich von dem darüber befindlichen Transformator selbst gespeist wird, und daß es im drohenden oder eingetretenen Störfall nicht mehr von Strom durchflossen wird. Dies setzt bei nicht vermaschtern Betrieb des Transformators die Möglichkeit der Unterbrechung der oberspannungsseitigen Versorgung des Transformators sowie die automatisch erfolgende Unterbrechung der Stromversorgung des Relais im drohenden bzw. eingetretenen Stör- bzw. Berstfall voraus.

### Konstruktionsziel

Aufgabe der Erfindung ist, zu gewährleisten, daß die sog. Ölauffangwanne keine Auffangwanne für Regenwasser wird und der eigentliche Zweck des Auffangens von Öl auch bei im Freien aufgestellten Transformatoren erhalten bleibt.

Diese Aufgabe wird gelöst durch die Merkmale des einzigen Anspruchs.

### Konstruktive Umsetzung

Das Konstruktionsziel wird dadurch erreicht, daß die Auffangwanne im normalen Betrieb offen ist, bei unterbrochener Stromzufuhr zum Transformator jedoch die Abflußöffnung verschlossen wird Dies geschieht dadurch, daß ein Relais, solange es Strom führt, dafür sorgt, daß ein Verschlußmechanismus außer Kraft ist und bei Stromunterbrechung der Verschlußmechanismus in Kraft tritt und die Abflußöffnung verschließt.

Das beschriebene Funktionsprinzip gilt uneingeschränkt nur für sogenannte sternförmige oder radiale Aufstellung des Transformators. Bei vermascht betriebenen Transformatoren kann jedoch die Außerstromsetzung des die Offenhaltung der Wannenablaufsöffnung bewirkenden Relais ebenfalls erfolgen, jedoch in Abhängigkeit von der Möglichkeit der unterspannungsseitigen Abschaltung und nicht auf die gleiche einfache Weise.

Nach erfolgter Schließung der Wanne wird der normale Betriebszustand manuell oder durch Fernbedienung wieder hergestellt. Will man vermeiden, daß bei Kurzunterbrechungen, die häufig aufgrund von in der Versorgungsleitung und nicht im Transformator auftretenden Kurzschlußströmen vorgenommen werden, das Relais bei Stromloswerden nicht sofort den Wannenablauf verschließt, kann ein mit entsprechender Verzögerung ansprechendes Relais eingesetzt werden. Fig. 1 zeigt das Schließen der Auffangwanne ohne Verzögerung (1) und mit Verzögerung (2) oder (3). Man nimmt dabei in Kauf, daß bei tatsächlich eingetretenem Berstfall eine vernachlässigbar geringe Menge Öl (1-10cm³) austreten kann.

## Patentansprüche

1. Vorrichtung zur automatischen, im drohenden oder eingetretenen Störfall erfolgenden Schließung der Abflußöffnung einer sog. Ölauffangwanne unter im Freien aufgestellten flüssigkeitsgekühlten Transformatoren, wobei eine im ungestörten Betrieb vom stromdurchflossenen Relais offengehaltene Wasserabflußöffnung der Auffangwanne durch Stromloswerden dieses Relais auf direkte oder indirekte Weise geschlossen wird, **dadurch gekennzeichnet,** daß das Stromloswerden dieses Relais durch das Stromloswerden des Transformators infolge dessen zeitweiliger Abschaltung oder dessen Ausfalls bewirkt wird, wodurch wiederum die rechtzeitige Schließung der Abflußöffnung bewirkt wird.

## Claims

1. Device to close automatically the oil catchpan under an outdoor transformer, in case of transformer isolation in the event of impending or actual transformer failure, said catchpan having a rainwater outlet which is kept open during normal transformer operation by a relay which disables the closing mechanism for as long as the transformer and the relay are not isolated.

## Revendications

1. Dispositif pour la fermeture automatique de l'orifice de sortie d'un bac de rétention installé sous un transformateur ou appareil similaire refroidis par liquide et installé(s) à l'extérieur, ledit dispositif étant caractérisé par l'action d'un relais dépourvu de courant par suite de coupure ou de défaillance d'un transformateur, ladite action fermant directement ou indirectement l'orifice de sortie qui resterait ouvert pendant un fonctionnement normal.
